# FASCICULE DE BREVET EUROPEEN

(11) **EP 1 810 790 B1**
(45) Date de publication et mention de la délivrance du brevet: **17.12.2008**
(21) Numéro de dépôt: 06292069.9
(22) Date de dépôt: 29.12.2006
(51) Int. Cl.: B25B 27/00, B21J 15/50

(54) **Outil bivalent d'extraction et de pose de cheville metallique a expansion pour materiaux creux**
Doppelfunktionswerkzeug zum Herausziehen und Einsetzen von Metallspreizdübeln für Hohlbaustoffe
Bivalent tool for extraction and placement of expanding metal anchor dowels for hollow material

(30) Priorité: 18.01.2006 FR 0600442
(43) Date de publication de la demande: 25.07.2007
(73) Titulaire: Mistretta, Charles, 91170 Viry-Chatillon (FR)
(72) Inventeur: Mistretta, Charles, 91170 Viry-Chatillon (FR)

(56) Documents cités:
- FR-A- 2 880 573
- US-B1- 6 473 955

## Description

La présente invention concerne l'extraction des chevilles de fixation dites "à expansion" et fait suite à celle publiée sous le n° FR-A-2 880 573.

Cette invention ajoute un outil nouveau au nombre de ceux décrits précédemment tout en s'appuyant sur les mêmes principes de fonctionnement.

Ce nouveau dispositif a la particularité de permettre l'extraction, mais aussi la pose de ce type de chevilles sur ses supports habituels.

Il est composé de trois éléments qui concourent à sa bivalence : un tube (25), un corps de pince (26), et un butoir (51) (Fig.1 et 1bis, Pl. 1, Fig. 1 et 1bis Pl. 7). Le tube (25) et le corps de pince (26) constituent l'outil d'extraction, le corps de pince (26) et le butoir (51) constituent l'outil de pose.

Les planches 1-4 et 7-11 montrent l'outil bivalent en mode extraction.

Les planches 5-6 et 12-13 montrent l'outil bivalent en mode pose.

Chaque planche est constituée de figures numérotées à partir de 1.

### I) OUTIL D'EXTRACTION (Planches 1, 2, 3, 4, 7, 8, 9,10,11)

### A) PRESENTATION

Un tube (25), vissé sur le corps (26) d'une pince, supporte à son extrémité libre, 2 plots d'accrochage (27) et (28) munis chacun d'une partie saillante (29) et (30).

Le premier plot (27) est solidaire du tube mais peut pénétrer à l'intérieur de celui-ci grâce à une pression exercée par l'opérateur. Un ressort (31) permet le rappel de ce plot et le retour à sa position initiale.

Le second (28), solidaire lui aussi du tube, est positionné en vis à vis du premier (27) et peut-être fixe, ou mobile (Fig. 1 et 1 bis, Pl. 1, Fig. 1 et 1 bis Pl. 7).

A l'intérieur du tube, coulisse un piston (32) dont l'épaisseur "e" autorise le passage de celui-ci entre les faces internes des plots (27) (28), et dont la largeur "L" est calculée de façon à permettre tout à la fois son passage dans la couronne (5) de la cheville et sa mise en butée sur le cylindre d'écrou (4).

L'extrémité extérieure de ce piston (32) est maintenue centrée par une bague (33) placée "en force" dans le tube. Son autre extrémité est pourvue d'un cylindre de centrage (34) doté d'un filetage intérieur (ce filetage pourrait ne pas exister et le cylindre être plein).

Dans le corps de pince (26), une poignée (35), maintenue à distance de la poignée de corps (48) par le ressort (50) est mobile autour d'un axe (36) fixé sur les 2 parois longitudinales de ce corps. La queue (37), prolongement de cette poignée (35), est placée à l'intérieur d'un chariot (38), calée entre un axe (39) fixé sur les 2 parois longitudinales de ce chariot (38) et la partie postérieure de ce dernier.

L'axe (39) est recouvert sur toute sa longueur, d'un cylindre (67) capable de tourner librement.

La queue (37) est composée de 2 bras (37-1) et (37-2) liés par une entretoise (66).

Entre les 2 bras (37-1) et (37-2), une tige (40) de section circulaire, coulisse librement en passant par 2 ouvertures (41) et (42) pratiquées sur les faces antérieure et postérieure du corps de pince (26).

L'une de ses extrémités (43) est filetée, l'autre est pourvue d'une molette fixe (44) qui permet le vissage de l'extrémité (43) sur un élément extérieur.

Cette tige (40) traverse aussi de part en part le chariot (38).

Le passage de la tige (40) à travers le chariot (38) peut être libre ou bloqué.

A cet effet, deux systèmes peuvent être employés (en mode "extraction" et en mode "pose") : le premier basé sur l'utilisation d'une double ou simple éclisse (Planches. 1, 2, 3, 4, 5, 6), le second sur l'utilisation d'un cliquet (Planches 7, 8, 9, 10, 11, 12, 13).

### 1) utilisation d'une double ou simple éclisse (Planches 1, 2, 3, 4,).

(Le fonctionnement des 2 types d'éclisse est identique (Planche 2) et les explications qui suivent s'appuieront sur l'utilisation d'une double éclisse).

La double éclisse (45), placée à cheval sur la paroi antérieure du chariot (38) et libre de monter et de descendre sur celle-ci, autorise le coulissement de la tige (40) ou au contraire le blocage de celle-ci (et sa solidarisation complète avec le chariot), par introduction ou retrait de ses mâchoires (46) dans et hors les rainures circulaires (47) pratiquées sur la tige de chariot (40).

Le type de rainure pouvant être utilisé est celui représenté figure 3, Planche 2.

Lorsque la double éclisse (45) est relevée, la mise en mouvement de la tige (40) par pression sur la molette (44), n'a aucune action sur le chariot (38) qui ne bouge pas et une pression sur la poignée (35) peut déplace le chariot (38) vers l'avant, sans conséquence sur la tige (40) qui reste immobile.

Au contraire lorsqu'elle est baissée et que ses mâchoires (46) ont pénétré dans les rainures (47) de la tige (40) (Fig. 1 bis et 2 bis, Pl. 2), le chariot (38) devient solidaire de la tige (40) et toute pression sur la poignée (35) entraîne sa mise en mouvement ainsi que celui de la tige (40) (Fig. 1 et 1bis, Pl. 3).

### 2) utilisation d'un cliquet (Planches 7, 8, 9, 10, 11).

Un élément appelé cliquet (62), mobile autour d'un axe (63), est placé à l'intérieur du chariot (38) (Fig.1 et 1bis, Planche 7).

L'axe (63) est fixé sur les 2 parois longitudinales du chariot (38).

Un élément appelé barrette d'épaulement (65), est fixé de même sur les 2 parois longitudinales du chariot (38).

Un élément flexible appelé épingle (64) est fixé quand à lui, sur la barrette d'épaulement (65). Le positionnement de l'épingle (64) sur la barrette (65) doit nécessairement être fait à l'une des extrémités de celle-ci.

Cette épingle peut-être de section plate (Fig. 8, Pl. 8), ou de section circulaire.

Dans ce dernier cas, la partie libre de l'épingle est placée dans une fente (73) faite dans l'épaisseur de la barrette d'épaulement (65). La fente (73) a pour but de guider cette partie libre dans ses mouvements lorsqu'elle est sollicitée (Fig. 1, Pl. 8).

Le cliquet (62) et la barrette d'épaulement (65), sont placés au dessus de la tige (40).

Le cliquet (62) est composé de plusieurs parties qui ont chacune une fonction particulière (Fig. 1, Pl. 8).

La partie principale de celui-ci est composée d'une face avant (75), dont 2 replis latéraux constituent les joues (76-1) et (76-2), au travers desquelles passe l'axe (63).

Cette face avant (75), est légèrement pliée sur sa partie supérieure pour constituer une surface (74) sur laquelle un opérateur peut exercer une pression tendant à faire basculer l'ensemble autour de l'axe (63). La pliure de cette face avant (75) est facultative et la partie supérieure de la face avant (75) peut rester droite.

La partie inférieure (70) de cette face (75) est importante : elle a pour fonction de pénétrer dans les rainures de la tige (40) et de pousser sur cette tige (40) lorsque le chariot (38) est mis en mouvement vers l'avant par action sur la poignée (35).

C'est dans cette circonstance qu'intervient la barrette d'épaulement (65) : son but est de bloquer cette partie inférieure (70) lors de la poussée, pour que la face avant (75) ne parte pas en arrière et soit maintenue en position verticale.

Les rainures de la tige (40) peuvent être coniques (Fig. 3, Pl. 8) ou droites (Fig. 4 et 5, Pl. 8).

Les 2 joues (76-1) et (76-2), sont pliées vers l'arrière pour constituer la face (72).

La face (72) doit faire un certain angle "α" par rapport à la face avant (75).

Le bas de cette face (72) constitue l'arête (71) contre laquelle la partie libre de l'épingle (64) vient s'appuyer lorsque la face avant (75) est en position verticale.

La différence de hauteur entre l'arête (71) et l'axe (63) (situé légèrement plus bas), fait que l'épingle (64) en faisant pression sur l'arête (71), pousse vers l'avant, et maintient le cliquet en position verticale.

Il est possible de faire basculer le cliquet vers l'arrière et de le maintenir dans cette position, en faisant pression sur la partie (74), jusqu'à ce que la face (72) soit placée contre et parallèlement à la partie libre de l'épingle (64).

C'est l'angle "α" que fait la face (72) avec la face (75), qui détermine la distance qui sépare la partie basse (70) de la tige (40).

Plus cet angle est ouvert, et plus la partie basse (70) est relevée par rapport à la tige (40) (Fig. 1, 1bis, 2, 2bis, Pl. 8).

La remise du cliquet en position verticale (et son maintien dans cette position), se fait en poussant la face (74) vers l'avant jusqu'à ce que l'arête (71), soit seule en contact avec la partie libre de l'épingle (64) (Fig.1bis, Pl. 8).

Un tube (68) est placé en force sur la partie antérieure du chariot (38).

Légèrement évasé à ses 2 extrémités, il a pour rôle d'annuler l'effet de"scie" produit lors du passage du rainurage de la tige (40) dans l'ouverture faite sur cette face du chariot (38).

### B) FONCTIONNEMENT.

### 1) utilisation d'une double éclisse (45) (Pl. 1, 2, 3, 4).

Le tube (25) est vissé sur l'élément de couplage (49) et devient lié au corps de la pince (26).

La double éclisse (45) est relevée, permettant ainsi à la tige (40) de coulisser librement à travers le chariot (38).

La tige (40) est vissée sur le cylindre (34) du piston (32) par action sur la molette (44) qui est ensuite tirée en arrière jusqu'à ce que le centreur de liaison (34) vienne buter sur l'élément de couplage (49) (Fig. 1 et 1bis, P1.1).

Une pression sur le plot mobile (27) met celui-ci en contact avec le plot fixe (28). Dans cette position, leur partie saillante (29) et (30) peuvent pénétrer à l'intérieur du cylindre de tête (3) (Fig. 2, Pl. 1).

Après que les 2 parties saillantes (29) et (30) soient passées sous la couronne (5), la pression peut cesser et le plot (27) remonte à sa position initiale bloquant ces parties (29) et (30) sous la couronne (5) de la cheville sans possibilité de retrait (Fig. 3, Pl. 1).

Une poussée sur la molette (44) vers l'avant, fait passer le piston (32) entre les faces internes des plots (27) et (28) jusqu'à ce qu'il vienne buter sur le cylindre d'écrou (4).

La double éclisse (45) est alors abaissée, pour faire pénétrer les mâchoires (46) dans les rainures (47) et provoquer la solidarisation du chariot (38) avec la tige (40) (Fig. 1 et 1bis, Pl. 3).

En l'état, le dispositif est prêt pour la mise en recul du cylindre d'écrou (4).

Deux forces simultanées et antagonistes appliquées pour l'une sur la poignée mobile (35) et pour l'autre sur la poignée de corps (48), et tendant à les rapprocher l'une de l'autre, mettent le chariot (38) en mouvement ainsi que la tige (40) dont il est solidaire.

La pression exercée sur la poignée (35) est répercutée au niveau des 2 bras (37-1) et (37-2) de la queue (37) qui poussent sur le chariot (38) via l'axe (39).

Le cylindre (67), qui recouvre l'axe (39), entre en rotation lors de la poussée et empêche un frottement destructeur entre les 2 bras de la queue (37) et l'axe (39) qui supporte la poussée et la transmet au chariot (38).

Le mouvement de la tige (40) solidaire du chariot (38), provoque la mise en mouvement du piston qui va faire reculer le cylindre d'écrou (4) jusqu'à sa position d'origine (Fig.1 et 1bis. Pl. 4).

(Ces 2 forces antagonistes appliquées aux 2 poignées (35) et (48) de la pince, sont répercutées pour l'une au niveau des parties saillantes (29) et (30), bloquées sous la couronne (5) et tendant à faire sortir la cheville vers l'extérieur, et pour l'autre au niveau de la pointe du piston (32), dans le sens contraire, de l'extérieur vers l'intérieur).

Une seule action sur les poignées (35) et (48) suffirait à faire faire à la pointe du piston (32) tout le chemin d'une seule traite, depuis sa position d'origine (avant sa pénétration entre les faces internes des plots (27) et (28)), jusqu'à sa position terminale, celle où le cylindre d'écrou (4) est dans sa position la plus reculée à savoir sa position d'origine.

Il faudrait dans ce cas, solidariser via la double ou la simple éclisse (45), la tige (40) et le chariot (38), raccourcir sensiblement la longueur de ce dernier (le chariot (38)), et allonger la course angulaire "C" de la poignée (35) (Fig. 1, Pl. 1).

### 2) Utilisation du cliquet (62) (Pl. 7, 8, 9, 10, 11)

Le tube (25), est vissé sur l'élément de couplage (49) et devient lié au corps de la pince (26) (Fig. 1 et 1bis, Pl. 7).

Le cliquet (62) est relevé, permettant à la tige (40) de coulisser librement à travers le chariot (38).

La partie basse (70) de la face avant (75) du cliquet (62), est ainsi dégagée du rainurage de la tige (40) (Fig. 2 et 2bis, Pl. 8 ainsi que Fig. 1 et 1bis, Pl. 9).

La tige (40) est vissée sur le cylindre (34) du piston (32) en tournant la molette (44) qui est ensuite tirée en arrière jusqu'à ce que le centreur de liaison (34) vienne buter sur l'élément de couplage (49) (Fig. 1 et 1bis, Pl. 7).

Une pression sur le plot mobile (27) met celui-ci en contact avec le plot fixe (28). Dans cette position, leur partie saillante (29) et (30), peuvent pénétrer à l'intérieur du cylindre de tête (3) (Fig. 2, Pl. 7).

Après que les 2 parties saillantes (29) et (30) soient passées sous la couronne (5), la pression peut cesser et le plot (27) remonte à sa position initiale bloquant ces parties (29) et (30) sous la couronne (5) de la cheville sans possibilité de retrait (Fig. 3, Pl. 7).

Une poussée sur la molette (44) vers l'avant, fait passer le piston (32) entre les faces internes des plots (27) et (28) jusqu'à ce qu'il vienne buter sur le cylindre d'écrou (4).

Il n'est cependant pas nécessaire de mettre le cliquet en position haute pour mettre en mouvement la tige (40) et amener le piston (32) en butée sur le cylindre d'écrou (4).

Pendant la poussée en effet, lorsque le cliquet (62) est abaissé (la face avant (75) est alors en position verticale), chaque pic (69) du rainurage de la tige (40) relève la base (70) du cliquet et chaque creux (77), de part l'action de l'épingle (64) sur l'arête (71), la fait descendre (Pl. 8).

Par poussée dans ce cas, il faut entendre celle provoquée par une pression sur la molette (44) et non celle exercée sur le chariot (38) via la poignée (35) qui au contraire provoque la solidarisation du chariot (38) avec la tige (40) par le blocage de la face avant (75) contre la barrette d'épaulement (65) (et le maintien de la partie basse (70) entre les dents du rainurage de la tige (40)).

Après que la pointe du piston (32) ait été mise en butée sur le cylindre d'écrou (4), en ayant ou non relevé le cliquet (62), la mise en recul du cylindre d'écrou (4) peut être opérée.

Deux forces simultanées et antagonistes appliquées pour l'une sur la poignée mobile (35) et pour l'autre sur la poignée de corps (48), et tendant à les rapprocher l'une de l'autre, mettent le chariot (38) en mouvement ainsi que la tige (40) dont il est solidaire.

La pression exercée sur la poignée (35), est répercutée au niveau des 2 bras (37-1) et (37-2) de la queue (37), qui poussent sur le chariot (38) via l'axe (39).

Cette poussée est transmise au cliquet (62) dont la partie (70) de la face avant (75) est prise entre les dents du rainurage de la tige (40).

La barrette d'épaulement (65) empêche le recul de la face avant (75) et maintient la partie basse (70) entre les dents du rainurage de la tige (40), en permettant la poussée du chariot (38) sur la tige (40).

Le mouvement de la tige (40), solidaire du chariot (38), provoque la mise en mouvement du piston qui va faire reculer le cylindre d'écrou (4) jusqu'à sa position d'origine (Fig.1 et 1bis. Pl. 11).

L'utilisation du cliquet permet, tout comme l'utilisation des éclisses, de faire faire au piston (32) tout le parcours, depuis sa position la plus reculée (position du cylindre centreur (34) contre l'élément de liaison (49)), jusqu'à sa position la plus avancée (la position du cylindre d'écrou (4) après qu'il ait été mis en recul).

Mais alors que ce parcours, lorsque une éclisse est utilisée, ne peut coïncider qu'avec un seul et unique parcours angulaire "C" de la poignée (35), obligeant comme il a été dit supra d'allonger à l'extrême cette course angulaire "C", il est possible, grâce à l'utilisation d'un cliquet, de mettre en mouvement le piston (32) sur la totalité de son parcours grâce à plusieurs actions successives sur les poignées (35) et (48) et de donner ainsi à la poignée (35) une course angulaire "C" raisonnable.

Plus précisément, l'effet "cliquet" mis enjeu permet de pousser sur la tige (40) en plusieurs pressions sur la poignée (35), dont chacune est suivie par un relâchement de la poignée (35) permettant à celle-ci de revenir en arrière sous l'action du ressort (50), et de faire reculer le chariot (3 8) dont elle est solidaire sans que ce dernier n'entraîne avec lui la tige (40), puisque dans le sens du recul, la partie basse (70) du cliquet sort des dents du rainurage de la tige (40) et "navigue" alternativement sur les pics (69) et les creux (77) de celui-ci.

Le retour en arrière du chariot (38) sans mettre en mouvement la tige (40), autorise une nouvelle action sur la poignée (35), qui pousse à nouveau le chariot vers l'avant en transmettant la poussée au cliquet qui se bloque contre la barrette d'épaulement (65) pour agir sur la tige (40) et faire poursuivre au piston une course déjà commencée lors de la précédente action sur la poignée.

### II) OUTIL DE POSE (Pl. 5,6,12,13).

La pose des chevilles met en jeu 2 éléments du dispositif, à savoir le corps de pince (26) et un autre élément solidaire de ce corps (26) appelé butoir (51).

Le tube (25) du dispositif peut-être enlevé ou maintenu.

### A) PRESENTATION.

L'élément appelé butoir (51) situé sur la partie postérieure du corps de pince (26), est mobile autour d'un axe (52) fixé sur les 2 joues gauche et droite de ce corps (26).

Ce butoir (51) peut être mis à l'horizontale et goupillé dans cette position dans l'orifice (53) (Fig.1 et 1 bis, Pl. 5).

La face postérieure (54) du butoir (51) doit être positionnée contre la couronne (5) de la cheville que l'on veut extraire de son support (59)

Cette face (54) est munie d'une encoche (56), qui permet le passage de vis de différents diamètres (Fig. 2, Pl. 5).

La molette (44) de la tige (40) est dotée de 2 encoches (55) mises en vis à vis et placées de chaque coté de la tige (40).

La forme ogivale de ces encoches (55), permet le passage d'un certain nombre de vis de différents diamètres, sans toutefois permettre le passage de leur tête.

### B) FONCTIONNEMENT.

### 1) Utilisation d'une double ou simple éclisse (Pl. 5 et 6).

La poignée (35) est relâchée et la double Eclisse (45) est abaissée pour solidariser le chariot (38) et la tige (40).

Le chariot (38) est alors dans sa position la plus reculée, contre la paroi postérieure du corps de pince (26).

Dans cette position, le butoir (51) englobe alors la molette (44) qui se trouve presque plaquée contre la face postérieure (54) de celui-ci (distance "d")

Une vis (57) est vissée dans le cylindre d'écrou (4) d'une cheville, et un espace de 5 à 10mm est laissé entre la couronne (5) et la tête de la vis (58).

Cet espace doit être supérieur à la distance "d" qui sépare la molette (44) et la face postérieure (54).

Une encoche de la molette (44) et l'encoche de la face (54) du butoir (51) sont glissées sous le corps (57) de la vis, entre la tête (58) et la couronne (5) de la cheville (Fig.1 et 1 bis, Pl. 5)

Deux forces simultanées et antagonistes appliquées aux poignées (35) et (48) de la pince et tendant à les rapprocher l'une de l'autre, provoquent la mise en mouvement du chariot (38) et de la tige (40) qui supporte la molette (44) avec pour conséquence le pliage et l'expansion des pattes (6) de la cheville contre la partie interne du support (59).

Les 2 forces antagonistes appliquées aux poignées (35) et (48) de la pince, sont répercutées pour l'une au niveau de la tête de la vis (58) et par la même sur le cylindre d'écrou (4) tendant à amener celui-ci contre le support (59), et pour l'autre au niveau de la face (54) du butoir tendant à plaquer celle-ci contre la couronne (5) de la cheville (Fig. 1 et 1 bis, Pl. 6).

### 2) Utilisation d'un cliquet (62).

Le butoir (51) est relevé et goupillé dans cette position dans l'orifice (53) du corps de pince (26).

Le cliquet (62) est relevé, désolidarisant ainsi le chariot (38) de la tige (40).

La poignée (35) est relâchée et le chariot (38) est alors dans sa position la plus reculée, contre la paroi postérieure du corps de pince (26).

La molette (44) est tirée en arrière et mise contre la face postérieure (54) du butoir (51).

Le cliquet (62) est abaissé et la tige (40) est solidaire à nouveau du chariot (38).

Une vis (57) est vissée dans le cylindre d'écrou (4) d'une cheville, et un espace de 5 à 10mm est laissé entre la couronne (5) et la tête de la vis (58).

Cet espace doit être supérieur à la distance "d" qui sépare la molette (44) et la face postérieure (54).

Deux forces simultanées et antagonistes appliquées aux poignées (35) et (48) de la pince et tendant à les rapprocher l'une de l'autre, provoquent la mise en mouvement du chariot (38) et de la tige (40) supportant la molette (44) avec pour conséquence le pliage et l'expansion des pattes (6) de la cheville contre la partie interne du support (59).

Les 2 forces antagonistes appliquées aux poignées (35) et (48) de la pince, sont répercutées pour l'une au niveau de la tête de la vis (58) et par la même sur le cylindre d'écrou (4) tendant à amener celui-ci contre le support (59), et pour l'autre au niveau de la face (54) du butoir tendant à plaquer celle-ci contre la couronne (5) de la cheville.

## Revendications

1. Dispositif ambivalent permettant en un même objet, l'extraction et la pose des chevilles de fixation pour matériaux creux dites à expansion, comprenant un corps de pince (26) muni de deux poignées (35, 48) dont l'une (35) est mobile autour d'un axe (36) **caractérisé en ce qu'**il comprend en outre :
- un chariot (38), monté dans le corps de pince (26), la queue (37) de la poignée mobile (35) s'étendant à l'intérieur de dudit chariot (38) pour pouvoir déplacer celui-ci ;
- une tige (40) coulissant librement au travers du corps de pince (26) et traversant de part en part le corps du chariot (38), l'extrémité avant de ladite tige (40) pouvant être filetée ou non filetée (43) et l'extrémité arrière étant pourvue d'une molette (44) dotée d'une ou plusieurs encoches (55) ;
- des moyens de blocage et de déblocage de la tige (40) vis à vis du chariot (38) ainsi que :
- d'une part un tube (25) de section circulaire rectangulaire ou carrée, adaptable sur l'avant dudit corps de pince (26) et un piston (32) dont le cylindre centreur (34) peut être soit pourvu d'un filetage pour être vissé sur l'avant de la tige (40), soit plein pour ne recevoir que la poussée de cette tige (40) sans solidarisation complète avec celle-ci, de manière à constituer avec le corps de pince (26) l'outil d'extraction, et d'autre part ;
- un butoir d'expansion (51) placé à l'arrière du corps de pince (26) de manière à constituer avec la molette (44) pourvue d'encoches, et le corps de pince (26), l'outil de pose.

2. Dispositif selon la revendication 1 **caractérisé :**
- **en ce que**, le tube (25) est doté à l'une de ses extrémités de deux plots d'accrochage (27, 28) placés en vis à vis, munis chacun de deux parties saillantes (29, 30), et dont l'un au moins (27) est capable, grâce à une pression exercée par l'opérateur, de pénétrer à l'intérieur du tube (25) jusqu'à venir en contact avec la face interne de l'autre et de reprendre sa position initiale sous l'action d'un ressort de rappel (31) ;
- **en ce que**, les deux parties saillantes (29, 30), lorsque les faces internes des plots (27, 28) sont mises en contact, sont aptes à passer par l'ouverture de la couronne (5) de la cheville de fixation, à pénétrer à l'intérieur du cylindre de tête (3) de la cheville de fixation, à être plaquées contre la paroi de ce dernier lorsque la pression sur le plot (27) se relâche, et à venir en butée sous la couronne (5) ;
- **en ce que**, le piston (32) mobile dans le tube (25) peut, pour une épaisseur (e) et une largeur (L) appropriée, passer entre les plots (27, 28) lorsque ceux-ci ont leur partie saillante en contact avec la paroi interne du cylindre de tête (3) sous la couronne (5), et venir buter sur le cylindre d'écrou (4) de la cheville de fixation;
- **en ce que** la présence du piston (32) entre les faces internes des plots (27, 28) maintient les parties saillantes (29, 30) plaquées contre la paroi du cylindre de tête (3), sous la couronne (5) sans possibilité de retrait ;
- **en ce que** l'extrémité extérieure de ce piston (32) est en forme de pointe capable de pénétrer à l'intérieur du cylindre d'écrou (4) sans toutefois pouvoir le franchir ;
- **en ce que** cette extrémité extérieure est maintenue centrée par une bague (33) placée en force dans le tube (25) ;
- **en ce que** l'autre extrémité du piston (32), est munie du cylindre centreur (34), qui est soit pourvu d'un filetage apte à recevoir un élément extérieur soit plein pour ne recevoir que la poussée d'un élément extérieur sans solidarisation avec celui-ci.

3. Dispositif selon la revendication 2 **caractérisé :**
- **en ce que** l'axe (36) est fixé sur les deux parois du corps de pince (26) et que les deux poignées (35, 48) sont tenues distantes l'une de l'autre par un ressort (50) ;
- **en ce que** la tige (40) est libre de coulisser dans les deux ouvertures (41, 42) pratiquées sur les faces antérieures et postérieures du corps de pince (26) ;
- **en ce que** le chariot (38) peut être solidarisé ou désolidarisé de la tige (40), par l'action d'une simple ou double éclisse (45) dont les mâchoires (46) peuvent s'insérer dans les rainures (47) de la tige (40) ou en être retirées à volonté par l'opérateur ;
- **en ce que** la simple ou double éclisse (45) placée à cheval sur la partie antérieure du chariot (38) est libre de monter ou de descendre le long de celle-ci ;
- **en ce que**, après que le tube (25) ait été adapté au corps de pince (26), et que les parties saillantes (29) et (30) aient été placées sous la couronne (5), dans le cylindre de tête (3), le piston (32) peut être mis en mouvement à l'intérieur du tube (26) grâce à une pression sur la molette (44) exercée par l'opérateur, et ce, lorsque le chariot (38) est désolidarisé de la tige (40), passer entre les faces internes des plots (27, (28) et aboutir à l'intérieur du cylindre de tête (3), contre le cylindre d'écrou (4) et en ce que, dans cette position, lorsque le chariot (38) et la tige (40) sont solidarisés, deux forces antagonistes et simultanées, appliquées sur les deux poignées (35, 48), tendant à rapprocher celles-ci l'une de l'autre, provoquent la mise en mouvement du chariot (38), via la queue de poignée (37) agissant sur le cylindre (67) et l'axe (39) et par là même, la mise en mouvement de la tige (40) avec pour conséquence, l'avancée en force du piston (32) dans le tube (25), et la mise en recul du cylindre d'écrou (4) jusqu'à sa position d'origine ;
- **en ce que** ces deux forces antagonistes appliquées aux deux poignées (35, 48) de la pince, sont répercutées pour l'une au niveau des parties saillantes (29, 30) bloquées sous la couronne (5) et tendant à faire sortir la cheville vers l'extérieur, et pour l'autre au niveau de la pointe du piston (32), dans le sens contraire, de l'extérieur vers intérieur ;
- **en ce que** il est possible de faire faire à la pointe du piston (32), en une seule action sur les poignées (35, 48) tout le chemin d'une seule traite, depuis sa position d'origine, avant sa pénétration entre les faces internes des plots (27, 28), jusqu'à sa position terminale, celle où le cylindre d'écrou (4) est dans sa position la plus reculée.

4. Dispositif selon la revendication 1 **caractérisé :**
- **en ce que** un élément appelé cliquet (62), mobile autour d'un axe (63), est placé à l'intérieur du chariot (38) ;
- **en ce que** l'axe (63) du cliquet est fixé sur les deux parois longitudinales du chariot (38) ;
- **en ce que** un élément appelé barrette d'épaulement (65), est fixé de même sur les deux parois longitudinales du chariot (38) ;
- **en ce que** un élément flexible appelé épingle (64) pouvant être de section plate ou de section circulaire, est fixé sur la barrette d'épaulement (65) ;
- **en ce que** dans ce dernier cas, la partie libre de l'épingle, est placée dans une fente (73) faite dans l'épaisseur de la barrette d'épaulement (65) ;
- **en ce que** le cliquet (62) et la barrette d'épaulement (65), sont placés au dessus de la tige (40) ;
- **en ce que** le cliquet (62) est composé de plusieurs parties qui ont chacune une fonction particulière ;
- **en ce que** la partie principale du cliquet (62) est composée d'une face avant (75), dont deux replis latéraux constituent les joues (76-1, 76-2), au travers desquelles passe l'axe (63) ;
- **en ce que** cette face avant (75), est légèrement pliée sur sa partie supérieure pour constituer une surface (74) sur laquelle un opérateur peut exercer une pression tendant à faire basculer l'ensemble autour de l'axe (63), la pliure de cette face avant (75) étant facultative et la partie supérieure de la face avant (75) pouvant rester droite ;
- **en ce que** la partie inférieure (70) de cette face (75) a pour fonction de pénétrer dans les rainures de la tige (40) et de pousser sur cette tige (40) lorsque le chariot (38) est mis en mouvement vers l'avant par action sur la poignée (35) ;
- **en ce que** dans cette circonstance la barrette d'épaulement (65) permet de bloquer cette partie inférieure (70) lors de la poussée, pour que la face avant (75) ne parte pas en arrière, et soit maintenue en position verticale ;
- **en ce que** les rainures de la tige (40) peuvent être coniques ou droites ;
- **en ce que** les deux joues (76-1, 76-2), sont pliées vers l'arrière pour constituer la face (72) ;
- **en ce que** le bas de cette face (72) constitue l'arête (71) contre laquelle la partie libre de l'épingle (64) vient s'appuyer lorsque la face avant (75) est en position verticale et en ce que la différence de hauteur entre l'arête (71) et l'axe (63), situé légèrement plus bas, fait que l'épingle (64) en faisant pression sur l'arête (71), pousse vers l'avant, et maintient le cliquet en position verticale ;
- **en ce qu'**il est possible de faire basculer le cliquet vers l'arrière et de le maintenir dans cette position, en faisant pression sur la partie (74), jusqu'à ce que la face (72) soit placée contre et parallèlement à la partie libre de l'épingle (64) ;
- **en ce que** la remise du cliquet en position verticale, et son maintien dans cette position, se fait en poussant la face (74) vers l'avant jusqu'à ce que l'arête (71), soit seule en contact avec la partie libre de l'épingle (64) ;
- **en ce que** un tube (68) évasé à ses deux extrémités, est placé en force sur la partie antérieure du chariot (38) ;
- **en ce que** l'effet cliquet (62), permet la solidarisation de la tige (40) et du chariot (38), et ainsi la poussée sur la tige (40), lorsqu'il est fait action sur les poignées (35, 48) tendant à les rapprocher l'une de l'autre ;
- **en ce que** la solidarisation disparaît lorsque une poussée vers l'avant est exercéesur la molette (44) ;
- **en ce que** lorsque deux forces simultanées et antagonistes sont appliquées sur les poignées (35, 48) pour les rapprocher l'une de l'autre, la force exercée sur la poignée mobile (35) est répercutée au niveau des deux bras (37-1, 37-2) de la queue (37), qui poussent sur le chariot (38) via le cylindre rotatif (67) et l'axe fixe (39) ;
- **en ce que** cette poussée est transmise au cliquet (62) dont la face avant (75) est prise entre les dents du rainurage de la tige (40) ;
- **en ce que** la barrette d'épaulement (65) empêche le recul de la face avant (75) et maintient la base (70) entre les dents du rainurage de la tige (40), en permettant la poussée du chariot (38) sur la tige (40) ;
- **en ce que** le mouvement de la tige (40) solidaire du chariot (38), provoque la mise en mouvement du piston (32) qui va faire reculer le cylindre d'écrou (4) de la cheville de fixation jusqu'à sa position d'origine ;
- et en en ce que de plus, l'effet cliquet mis en jeu, permet de pousser sur la tige (40), en plusieurs pressions sur la poignée (35), dont chacune est suivie par un relâchement de la poignée (35) permettant à celle-ci de revenir en arrière sous l'action du ressort (50) et de faire reculer le chariot (38) dont elle est solidaire, sans que ce dernier n'entraîne avec lui la tige (40), puisque dans le sens du recul, la partie basse (70) du cliquet sort des dents du rainurage de la tige (40) et navigue alternativement sur les pics (69) et les creux (77) de celui-ci ;
- **en ce que** le retour en arrière du chariot (38) sans mettre en mouvement la tige (40), autorise une nouvelle action sur la poignée (35), qui pousse à nouveau le chariot (38) vers l'avant en transmettant la poussée au cliquet (62) qui se bloque contre la barrette d'épaulement (65) pour agir sur la tige (40) et faire poursuivre au piston une course déjà commencée lors de la précédente action sur la poignée mobile (35).

5. Dispositif selon la revendication 1 **caractérisé :**
- **en ce qu'**il permet la pose des chevilles en utilisant une partie des éléments servant à leur extraction ;
- **en ce que** la pose des chevilles est possible en utilisant les deux éléments de solidarisation de la tige (40) et du chariot (38) que sont l'éclisse (45) et le cliquet (62) ;
- **en ce que** le butoir (51), placé à l'arrière du corps de pince (26), mobile autour d'un axe (52), peut être relevé et maintenu en position horizontale ;
- **en ce que** la face (54) du butoir (51), munie d'une encoche (56) autorisant le passage de vis (57) de différents diamètres, se trouve placée derrière la molette (44) de la tige (40) et près de celle-ci (d), lorsque le chariot (38) solidaire de cette tige (40) est dans sa position la plus reculée, contre la paroi postérieure du corps de pince (26) ;
- **en ce que** la molette (44) est pourvue d'une ou de plusieurs encoches (55) pouvant admettre le passage de vis (57) de différents diamètres mais de bloquer le passage de leur tête (58) ;
- **en ce qu'**il permet de mettre dans le même axe, l'encoche (56) de la face (54) du butoir (51) et l'encoche ou l'une des encoches (55) de la molette (44) afin de permettre leur positionnement contre le corps (57) de la vis engagée dans le cylindre d'écrou (4), entre la tête (58) de celle-ci et la couronne (5) de la cheville
- **en ce que** deux forces antagonistes appliquées simultanément sur les deux poignées (35, 48) tendant à rapprocher celles-ci l'une de l'autre, provoquent la mise en mouvement, de la tige (40) d'une part, et du corps de vis (57) d'autre part dont la tête (58) est engagée dans l'encoche (55) de la molette (44) et dont l'extrémité filetée est vissée dans le cylindre d'écrou (4), avec pour conséquence le pliage des pattes (6) de la cheville et leur expansion contre la face interne du support (59).

## Claims

1. Ambivalent device enabling the same object, the extraction and fixing of expanding metal pegs understanding a body of pair of pliers (26) equipped with two handles (35, 48) whose one (35) is mobile around an axis (36) defined with the description here under :
- a carriage (38), set up in the body of the pliers (26), the tail (37) of the mobile handle (35) stretching inside the so called carriage (38) to enable moving it;
- a rod (40) sliding freely through the body of the pliers (26) and crossing right through the body of the carriage (38) the extreme front of the so called rod (40) might be thread or not (43) and the extreme back equipped with an adjusting screw (44) fitted with one or several notches (55);
- means of blockade and release of the rod (40) toward the carriage (38) and :
- a pipe (25) of circular, rectangular or square section, adaptable on the front of the so-called body of the pliers (26) and one piston (32) whose center cylinder (34) can be either fitted with a thread to be screwed on the front of the rod (40) or full to receive only the thrust of the rod (40) without being completely inter dependant with this one, to create with the body of the pliers (26) the extraction tool on one hand and on the other hand,
- an expanding stop (51) located at the back of the body of the pliers (26) to create with the adjusting screw (44) equipped with notches and the body of the pliers(26), the working tool.

2. Device according to claim 1 defined
- so that the pipe (25) is equipped at one of its extremity of two tightening screws (27, - 28) set opposite fitted each one of a salient part (29, 30), at least one (27) is able in relation to a thrust handled by the operator to penetrate into the pipe (25) until contacting the inside side of the other and move back to its initial position by operating the spring (31).
- so that the two salient parts (29, 30) when the inside of the tightening screws (27, 28) are in contact, are able to pass by the opening of the crown (5) of the expanding peg, to penetrate inside the head cylinder (3) of the expanding peg to be pressed against the inside of the one when the pressure of the screw (27) release, and come to stop under the crown (5),
- and so that the piston (32) moving into the tube (25) can according to an adapted thickness (e) and width (L) pass between the tightening screws (27, 28) when these one have their salient part in contact with the inside part of the head of the cylinder (3) under the crown (5) and come to stop on the cylinder of the screw (4) of the expanding peg
- so that the presence of the piston (32) between the internal side of the tightening screws (27, 28) keep the salient parts (29, 30) pressed against the head cylinder (3) under the crown (5) without possibility of moving back,
- so that the extreme front of the piston (32) is pointed enabling to penetrate inside the cylinder screw (4) without being able to cross it,
- so that this pointed extremity is centrally maintained by a ring (33) set up by force in the tube (25),
- so that the other extremity of the piston (32) is equipped of a central cylinder (34) which is either threaded enabling it to receive an outside component or full to receive only the thrust of an outside element without interlock with it.

3. Device according to claim 2 defined
- so that the axis (36) is fixed on the two sides of the body of the pliers (26) and that the two handles (35, 48) are maintained each other distant by a spring (50),
- so that the rod (40) is free to slide by the openings (41, 42) set up on the front and back side of the body of pliers (26),
- so that the carriage (38) can be interlock or not of the rod (40) by the action of a simple or double notch (45) whose jaws (46) can insert in the slots (47) of the rod (40) or being drawn as much by the operator.
- so that the component fitted for interlocking simple or double notch (45) fit astride on the front part of the carriage(38) is free to go up and down along it,
- so that, after the pipe (25) has been adapted to the body of the pliers (26), and so that the salient parts (29) and (30) have been fit under the crown (5), in the head cylinder (3), the piston (32) can be set in motion inside the tube (26) thanks to the push on the handle of the adjusting screw (44) ordered by the operator when the carriage (38) is unlock from the rod (40), to pass between the internal sides of the tightening screws (27) and (28) which ends inside of the head cylinder (3) against the screw cylinder (4) and so that in this position, when the carriage (38) and the rod (40) are interlocked, two antagonistic and simultaneous strength, used on the two handles (35, 48) tending to closer each other, causing the moving of the carriage (38), transmitted by the tail of the handle (37), acting on the cylinder (67) and the axis (39) and by that to set in motion the rod (40) inducing the moving forward in strength of the piston in the tube and the move back of the cylinder screw (4) until its original position.
- so that these two antagonistic strength applied on the two handles (35, 38) of the pliers are sent back for one at the level of the salient parts (29, 30) blocked under the crown (5) and tending to bring the peg to the outside and for the other at the level of the pointed end of the piston (32) in the opposite direction from the outside to the inside,
- so that it is possible to remove the point of the piston (32) in one thrust on the handles (35, 38) all the way in one push from its starting position before penetrating the internal sides of the tightening screws (27) and (38) until its final position the one where the cylinder screw (4) is in its most backwards position.

4. Device according to claim 1 defined
- so that an element called pawl (62) mobile around an axis (63) is set up inside the carriage(38).
- so that the axis of the pawl (63) is fixed on the two longitudinal sides of the carriage (38),
- so that a flexible element called pin (64) could be of a flat or circular section, is fixed on the supporting rail (65).
- so that in that last case, the free part of the pin is located in a slot (73) made in the thickness of the supporting rail (65),
- so that the pawl (62) and the supporting rail (65), are located above the rod (40),
- so that the pawl (62) is composed of several parts which hall have a particular function,
- so that the main part of the pawl (62) is composed of a front side (75) whose two lateral folds creates the parts (76-1, 76-2) through which passes the axis(63),
- so that this front part (75) is slightly fold on its upper side to create a surface (74) on which an operator can apply a thrust tending to swing the whole around the axis (63) the fold of this front side (75) being optional and the upper part of the front side (75) can remain straight,
- so that the purpose of the lower part (70) of this side (75) is to penetrate in the slots of the rod (40), and to push on this rod (40) when the carriage (38) is set going forward by operating on the handle (35),
- so that in that case the supporting rail (65) enables to block the lower part (70) whfen pushing so that the front side (75) does not move backward and kept maintained position,
- so that the slots of the rod (40) can be conical or straight,
- so that the two sides (76-1, 76-2) are fold backward to constitute the face (72),
- so that the lower part of this face (72) create a ridge (71) against which the free part of the pin (64) comes to lean on the front face (75) is a vertical position so that the difference of height between the ridge (71) and the axis (63) located slightly lower, involves that the pin (64) pushing on the ridge (71) moves forward and keeps the pawl in vertical position,
- so that it is possible to swing the pawl backward and keep it in this position pressing on the part (74) until the face (72) is set against and parallel to the free part of the pin (64),
- so that to put back and to maintain the pawl in its vertical position pushing the face (74) forward until the ridge (71) is alone in contact with the free part of the pin (64),
- so that a widened tube (68) at it two extremities is set up by force on the front part of the carriage (38),
- so that the pawl effect (62) enables interlocking the rod (40) and the carriage (38),and so the thrust on the rod (40) when it is made action on the two handles (35) and (48) tend to closer each other,
- so that interlocking disappear when a thrust forward is operated on the adjusting screw (44),
- so that when two antagonistic and simultaneous forces are operated on the handles (35, 48) to nearer each other, the power applied on the mobile handle (35) is sent back at the level of the two arms (37-1, 37-2) of the tail (37), which pushes on the carriage via the rotary cylinder (67) and the fix axis (39),
- so that this thrust is transmitted to the pawl (62) whose front face is taken between the notches of the grooved surface of the rod (40),
- so that the support rail (65) prevents the front face (75) to move back and maintain the base (70) between the notches of the grooved surface of the rod (40), enabling the thrust of the carriage (38) on the rod (40),
- so that the move of the rod (40) interdependent of the carriage (38) causes the movement of the piston (32) which induce the cylinder screw (4) of the expanding peg, back until its original position,
- so that the working pawl effect, enables to push on the rod (40) by several thrust on the handle (35) whose each one is followed by a release of the handle (35) enabling this one to come backward by action of the spring (50) and makes the carriage move back (38) with whom it is interlink without this one to drive one with it the rod (40) because when moving back the lower part (70) of the pawl goes out of the notches of rod (40) and alternately slide on the peaks (69) and hollow (77),
- so that the move back of the carriage (38) without setting in movement the rod (40) enables a new thrust on the handle (35) which pushes again the carriage (38) forward transmitting the thrust to the pawl (62) which blocks against the supporting rail (65) to act on the rod (40) and makes the piston carry on the course already begun while the precedent action on the mobile handle (35)

5. Device according to claim 1 defined
- so that it enables fixing of pegs using one part of these elements operating for the extraction,
- so that fixing expanding pegs is possible using the two elements interlock with the rod (40) and the carriage (38) which are the component used for interlocking notches (45) and the pawl (62),
- so that the buffer (51) located at the back of the body of the pliers (26), mobile around an axis (52) can be raised and maintained in and horizontal position,
- so that the face (54) of the buffer (51) equipped with a notch (56) enabling the passage of screws (57) of different diameters is located behind the adjusting screw (44) of the rod (40) and close to this one (d) when the carriage (38) interlink to this rod (40) is in its most backward position against the back side of the body of pliers (26)
- so that the adjusting screw (44) is filled with one or several notches (55) enabling the passage of screws (57) of different diameters but to block the passage of their head (58)
- so that it enables to set in the same axis the notch (56) of the face (54) of the buffer (51) and the notch or the notches (55) of the adjusting screw (44) to enable their position against the body (57) of the screw inserted in the cylinder screw (4) between the head (58) of this one and the crown (5) of the expanding peg,
- so that two antagonistic strength operating simultaneously on the two handles (35, 48) tending to closer each other, causes the move of the rod (40) on one hand and the body of the screw (57) on the other hand whose head (58) is inserted in the notch (55) of the adjusting screw (44) and whose the threaded extremity is screwed in the cylinder screw (4) which involves the folding of the rods (6) of the expanding metal peg and their expansion against the internal side of the support (59)

## Patentansprüche

1. Ambivalente Vorrichtung, die gleichzeitig das Herausziehen und Setzen von spreizbaren Befestigungsdübeln für Hohlmaterial erlaubt, bestehend aus einem Zangengehäuse (26) versehen mit zwei Griffen (35, 48), wovon einer (35) um eine Achse (36) drehbar ist, **dadurch gekennzeichnet, dass** sie außerdem enthält:
- einen Schlitten (38), montiert in das Zangengehäuse (26), den Drücker (37) des drehbaren Griffs (35), der bis in das Innere des besagten Schlittens (38) reicht, um diesen fortbewegen zu können;
- einen Schaft (40), der frei durch das Zangengehäuse (26) gleitet und den Körper des Schlittens (38) völlig durchquert, wobei das vordere Ende des besagten Schaftes (40) mit einem oder keinem Gewinde (43) versehen sein kann, und das hintere Ende mit einem Rändelrad (44) ausgerüstet ist, das eine oder mehrere Kerben (55) enthält;
- Mittel zur Blockierung und Freigabe des Schaftes (40) gegenüber dem Schlitten (38) sowie:
- einerseits ein Rohr (25) mit kreisförmigem, rechteckigem oder quadratischem Querschnitt, anpassbar an die Vorderseite des besagten Zangengehäuses (26) und ein Kolben (32), dessen Zentrierzylinder (34) entweder mit einem Gewinde versehen sein kann, um vorn auf den Schaft (40) geschraubt zu werden, oder voll ist, um nur den Schub dieses Schaftes (40) aufzunehmen, ohne vollständig mit diesem verbunden zu sein, um mit dem Zangengehäuse (26) das Ziehwerkzeug zu bilden, und andererseits,
- ein Expansionsanschlag (51), der hinten im Zangengehäuse (26) angebracht ist, um mit dem Rändelrad (44), das mit Kerben versehen ist, und dem Zangengehäuse (26) das Setzwerkzeug zu bilden.

2. Vorrichtung nach Anspruch 1, **dadurch gekennzeichnet,**
- **dass** das Rohr (25) an einem der Enden mit zwei Kontaktklötzen (27, 28) versehen ist, die gegenüberliegend angebracht sind, wobei jeder mit zwei vorspringenden Teilen (29, 30) ausgestattet ist, wovon mindestens einer (27) fähig ist, dank eines vom Bediener ausgeführten Drucks in das Rohr (25) einzudringen bis zum Kontakt mit der Innenfläche des anderen, und seine Ausgangsposition wieder einzunehmen unter der Aktion einer Rückholfeder (31);
- **dass** die zwei vorspringenden Teile (29,30), wenn die beiden Innenflächen der Klötze (27, 28) in Kontakt treten, fähig sind, durch die Öffnung des Kragens (5) des Befestigungsdübels zu fahren und innen in den Kopfzylinder (3) des Befestigungsdübels zu dringen, gegen die Wand dieses Letzteren gepresst zu werden, wenn der Druck auf den Klotz (27) nachgibt, und unter dem Kragen (5) zum Anschlag zu kommen;
- **dass** der mobile Kolben (32) im Rohr (25) bei einer Stärke (e) und einer angemessenen Breite (L) zwischen den Klötzen (27, 28) durchfahren kann, wenn diese mit ihrem vorspringenden Teil mit der Innenwand des Kopfzylinders (3) unter dem Kragen (5) in Berührung kommen, und auf dem Schraubenmutterzylinder (4) des Befestigungsdübels zum Anschlag kommen kann;
- **dass** die Präsenz des Kolbens (32) zwischen den Innenflächen der Klötze (27, 28) die vorspringenden Teile (29, 30) gegen die Wand des Kopfzylinders (3) unter dem Kragen (5) gepresst hält ohne Rückzugsmöglichkeit;
- **dass** das äußere Ende dieses Kolbens (32) die Form einer Spitze hat und fähig ist, ins Innere des Schraubenmutterzylinders (4) einzudringen, jedoch ohne diesen durchdringen zu können;
- **dass** dieses äußere Ende mittig gehalten wird durch einen Ring (33), der in das Rohr (25) eingepresst worden ist;
- **dass** das andere Ende des Kolbens (32) mit dem Zentrierzylinder (34) ausgestattet ist, der entweder mit einem Gewinde versehen und fähig ist, ein externes Element aufnehmen, oder der voll ist, um nur den Schub eines externen Elements aufzunehmen, ohne mit diesem verbunden zu sein;

3. Vorrichtung nach Anspruch 2 **dadurch gekennzeichnet,**
- **dass** die Achse (36) auf den beiden Wänden des Zangengehäuses (26) befestigt ist und dass die zwei Griffe (35, 48) durch eine Feder (50) voneinander fern gehalten werden;
- **dass** der Schaft (40) frei in den zwei Öffnungen (41, 42) gleiten kann, die auf der Vorder- und Rückseite des Zangengehäuses (26) angebracht worden sind;
- **dass** der Schlitten (38) mit dem Schaft (40) verbunden oder von ihm getrennt werden kann durch die Einwirkung einer einfachen oder doppelten Lasche (45), deren Backen (46) sich in die Kehlen (47) des Schaftes (40) einfügen oder nach Belieben des Bedieners von dort entfernt werden können;
- **dass** die einfache oder doppelte Lasche (45), die beidseitig auf dem Vorderteil des Schlittens (38) angebracht ist, sich frei an diesem entlang auf- und abwärts bewegen kann;
- **dass** nach dem Anpassen des Rohrs (25) an das Zangengehäuse (26) und nach dem Anbringen der vorspringenden Teile (29) und (30) unter dem Kragen (5) im Kopfzylinder (3), der Kolben (32) im Innern des Rohres (26) in Bewegung gesetzt werden kann, dank einem Druck auf das Rändelrad (44), der vom Bediener ausgeübt wird, wenn nämlich der Schlitten (38) vom Schaft (40) getrennt ist, zwischen den Innenflächen der Klötze (27) und (28) durchfahren und im Innern des Kopfzylinders (3) gegen den Schraubenmutterzylinder (4) stoßen kann, und dass in dieser Position, wenn der Schlitten (38) und der Schaft (40) miteinander verbunden sind, zwei simultane Gegenkräfte, die auf die beiden Griffe (35, 48) angewendet werden mit dem Ziel, die beiden zusammenzurücken, das in Gang setzen des Schlittens (38) auslösen über den Drücker (37), der auf den Zylinder (67) und die Achse (39) einwirkt, und **dadurch** wiederum das in Bewegung setzen des Schaftes (40) mit der Folgewirkung eines kräftigen Vorschubs des Kolbens (32) in das Rohr (25) und eines Rückzugs des Schraubenmutterzylinders (4) bis in seine Ausgangsposition;
- **dass** die zwei Gegenkräfte, die auf die beiden Griffe (35, 48) der Zange angewendet werden, übertragen werden, bei dem einen in Höhe der vorspringenden Teile (29, 30), die unter dem Kragen (5) blockiert sind mit dem Ziel, den Dübel nach außen zu treiben, und bei dem anderen in Höhe der Spitze des Kolbens (32), in Gegenrichtung von außen nach innen;
- **dass** es möglich ist, durch eine einzige Betätigung der Griffe (35, 48) der Kolbenspitze (32) den gesamten Weg in einem Zug zurücklegen zu lassen, von ihrer Ausgangsposition, vor ihrer Penetration zwischen die Innenflächen der Klötze (27) und (28), bis zu ihrer Endposition, in welcher nämlich der Schraubenmutterzylinder (4) in seiner am meisten zurückgesetzten Position ist.

4. Vorrichtung nach Anspruch 1, **dadurch gekennzeichnet:**
- **dass** ein Element namens Sperrklinke (62), das sich um eine Achse (63) dreht, im Innern des Schlittens (38) angebracht ist;
- **dass** die Achse (63) der Sperrklinke auf den beiden Längswänden des Schlittens (38) befestigt ist;
- **dass** ein Element namens Ansatzschiene (65) ebenfalls auf den beiden Längswänden des Schlittens (38) befestigt ist;
- **dass** ein flexibles Element namens Stecknadel (64), das einen flachen Querschnitt oder einen kreisförmigen Querschnitt haben kann, auf der Ansatzschiene (65) befestigt ist;
- **dass** in diesem letzten Fall der freie Teil der Stecknadel in einem in der Dicke der Ansatzschiene (65) ausgeführten Schlitz (73) angebracht ist;
- **dass** die Sperrklinke (62) und die Ansatzschiene (65) über dem Schaft (40) angebracht sind;
- **dass** die Sperrklinke (62) aus mehreren Teilen besteht, die jeweils eine besondere Funktion haben;
- **dass** der Kernteil der Sperrklinke (62) aus einer Vorderseite (75) besteht, deren zwei seitlichen Falzen Wangen (76-1, 76-2) bilden, die von der Achse (63) durchquert werden;
- **dass** diese Vorderseite (75) im oberen Teil leicht gebogen ist und eine Fläche (74) bildet, auf die der Bediener einen Druck ausüben kann, um den Aufbau um die Achse (63) kippen zu lassen, wobei die Biegung dieser Vorderseite (75) jedoch fakultativ ist und das obere Teil der Vorderseite (75) gerade bleiben kann;
- **dass** der untere Teil (70) dieser Vorderseite (75) die Funktion hat, in die Rillen des Schaftes (40) einzudringen und diesen Schaft (40) zu verschieben, wenn der Schlitten (38) ........ (?)
- **dass** dieser Schub auf die Sperrklinke (62) übertragen wird, deren Vorderseite (75) zwischen der Rillenzahnung des Schaftes (40) festsitzt;
- **dass** die Ansatzschiene (65) den Rücklauf der Vorderseite (75) verhindert und die Basis (70) zwischen der Rillenverzahnung des Schaftes (40) festhält und den Schub des Schlittens (38) auf dem Schaft (40) erlaubt;
- **dass** die Bewegung des mit dem Schlitten (38) verbundenen Schaftes (40) das in Bewegung setzen des Kolbens (32) bewirkt, was den Schraubenmutterzylinder (4) des Befestigungsdübels in seine Ausgangsstellung zurücklaufen lässt;
- **dass** außerdem der eingesetzte Klinkeneffekt das Verschieben auf dem Schaft (40) erlaubt, durch mehrmaliges Drücken auf den Griff (35), wobei jeder Druck die Freigabe des Griffs (35) zur Folge hat, was diesem erlaubt, unter der Wirkung der Feder (50) zurückzugehen und den Schlitten (38), mit dem er verbunden ist, zurücklaufen zu lassen, ohne dass dieser den Schaft (40) mitnimmt, da in Rücklaufrichtung der untere Teil (70) der Sperrklinke aus der Rillenverzahnung des Schaftes (40) austritt und abwechselnd auf deren Höhen (69) und Tiefen (77) verläuft;
- **dass** der Rücklauf des Schlittens (38), ohne den Schaft (40) in Bewegung zu setzen, einen erneuten Druck auf den Griff (35) erlaubt, der den Schlitten (38) erneut nach vorn schiebt, wobei der Schub auf die Sperrklinke (62) übertragen wird, die sich gegen die Ansatzschiene (65) klemmt, um den Schaft (40) zu betätigen und den Kolben einen Lauf fortsetzen zu lassen, der bereits bei der vorhergehenden Betätigung des mobilen Griffs (35) begonnen wurde;

5. Vorrichtung nach Anspruch 1 **dadurch gekennzeichnet:**
- **dass** sie das Setzen von Dübeln erlaubt durch die Benutzung eines Teils der Elemente, die zu ihrem Herausziehen dienen;
- **dass** das Setzen von Dübeln möglich ist durch die Benutzung der zwei Verbindungselemente des Schaftes (40) und des Schlittens (38), nämlich die Lasche (45) und die Sperrklinke (62);
- **dass** der Anschlag (51), der hinter dem Zangengehäuse (26) mobil um eine Achse (52) angebracht ist, hochgehoben und in horizontaler Stellung gehalten werden kann;
- **dass** die Vorderseite (54) des Anschlags (51), die mit einer Kerbe (56) versehen ist, die den Durchgang von Schrauben (57) mit verschiedenen Durchmessern erlaubt, hinter dem Rändelrad (44) des Schaftes (40) angebracht ist und nah bei ihm ("d"), wenn sich der mit diesem Schaft (40) verbundene Schlitten (38) in seiner weitesten Rückstellung gegen die Hinterwand des Zangengehäuses (26) befindet;
- **dass** das Rändelrad (44) mit einer oder mehreren Kerben (55) versehen ist, die den Durchgang von Schrauben (57) mit verschiedenen Durchmessern erlauben, aber den Durchgang ihrer Köpfe (58) blockieren;
- **dass** sie erlaubt, die Kerbe (56) der Vorderseite (54) des Anschlags (51) und die Kerbe oder eine der Kerben (55) des Rändelrades (44) in die gleiche Mittellinie zu bringen, um ihre Positionierung gegen den Körper (57) der im Schraubenmutterzylinder (4) engagierten Schraube, zwischen deren Kopf (58) und dem Kragen (5) des Dübels zu ermöglichen;
- **dass** die beiden simultan angewendeten Gegenkräfte auf die zwei Griffe (35, 48) zwecks ihrer gegenseitigen Annäherung einerseits das in Bewegung setzen des Schaftes (40) und andererseits des Körpers (57) der Schraube verursachen, deren Kopf (58) in der Kerbe (55) des Rändelrades (44) engagiert ist und deren Gewindespitze im Schraubenmutterzylinder (4) verschraubt ist und die Biegung der Schenkel (6) des Dübels und ihr Spreizen gegen die Innenseite des Trägermaterials (59) zur Folge hat.
